# EUROPÄISCHE PATENTSCHRIFT

(11) **EP 3 285 240 B1**
(45) Veröffentlichungstag und Bekanntmachung des Hinweises auf die Patenterteilung: **01.05.2019**
(21) Anmeldenummer: 16184521.9
(22) Anmeldetag: 17.08.2016
(51) Int. Cl.: G08G 1/095, G08B 5/38

(54) **LICHTZEICHENANLAGE MIT EINEM NOTFALLLICHTZEICHENSIGNALGEBER UND VERFAHREN ZU DEREN AKTIVIERUNG**
LIGHT SIGN ASSEMBLY WITH AN EMERGENCY LIGHT CHARACTER SIGNAL SENSOR AND METHOD FOR ACTIVATING SAME
INSTALLATION DE SIGNAUX LUMINEUX COMPRENANT UN INDICATEUR DE SIGNAUX LUMINEUX D'URGENCE ET SON PROCÉDÉ D'ACTIVATION

(43) Veröffentlichungstag der Anmeldung: 21.02.2018
(73) Patentinhaber: Schell, Jürgen, 32683 Barntrup (DE)
(72) Erfinder: Schell, Jürgen, 32683 Barntrup (DE)
(74) Vertreter: Wickord, Wiro

(56) Entgegenhaltungen:
- DE-U1-202015 103 724
- US-A1- 2005 012 641
- US-B2- 8 248 271

## Beschreibung

Die Erfindung betrifft eine Lichtzeichenanlage für eine Straßenkreuzung mit vorfahrtberechtigten Kreuzungsarmen und nicht-vorfahrtberechtigten Kreuzungsarmen umfassend einen oder mehrere Notfalllichtzeichensignalgeber, wobei die Lichtzeichenanlage von einem zentralen Steuergerät geschaltet wird, wobei in dem Notfalllichtzeichensignalgeber eine Blinkschaltung mit einem Blinktaktgeber, mit einem lokalen Energiespeicher und einem Umschalter vorhanden sind, und wobei zu dem Notfalllichtzeichensignalgeber von dem zentralen Steuergerät eine Überwachungsleitung geführt ist, die in einem Normalbetrieb der Lichtzeichenanlage eine Pufferspannung für den lokalen Energiespeicher führt und die bei einem Ausfall der Lichtzeichenanlage keine Spannung führt, wobei der Spannungsabfall auf der Überwachungsleitung dazu führt, dass der Umschalter im Notfalllichtzeichensignalgeber die Signalleuchte auf die von dem lokalen Energiespeicher gespeiste Blinkschaltung umschaltet. Insbesondere wird der Notfalllichtzeichensignalgeber durch die Erweiterung der gelben Signalleuchte eines Signalgebers gebildet.

Ferner betrifft die Erfindung ein Verfahren zur Aktivierung des Notfalllichtzeichensignalgebers.

Blinklichter werden in vielen Bereichen als Aufmerksamkeitssignal eingesetzt. So werden etwa Baustellen im Straßenbau mit Blinklichtern an den Abgrenzungen der Baustelle abgesichert.

Bei Lichtzeichenanlagen an Straßenkreuzungen werden üblicherweise die gelben Leuchtfelder eines Signalgebers an den nicht vorfahrtberechtigen Armen der Straßenkreuzung als Aufmerksamkeitssignal verwendet und in einen Blinkmodus versetzt, wenn die sonstigen Lichtsignalgeber aus einem beliebigen Grund abgeschaltet wurden. Dieser Blinkmodus wird eingeschaltet, damit die Kraftfahrer darauf hingewiesen werden, dass beim Einfahren in die Straßenkreuzung zu erhöhter Vorsicht aufgerufen wird. Gegebenenfalls muss anderen die Vorfahrt gewährt werden. Zusätzlich gelten die ausgewiesenen Verkehrszeichen. Es hat sich nämlich herausgestellt, dass viele Kraftfahrer bei einer abgeschalteten Lichtzeichenanlage nicht auf die fest angebrachten Vorfahrtsschilder achten und glauben, sie hätten freie Fahrt. Diese Fehleinschätzung hat schon zu vielen Verkehrsunfällen geführt.

Technische Fehler an Lichtsignalanlagen können nicht vollständig ausgeschlossen werden. Als Folge können Abweichungen vom normalen Betrieb auftreten und dieses kann zur sofortigen Abschaltung der Lichtzeichenanlage führen. Oder wenn aus einem beliebigen Grund die Lichtzeichenanlage vollständig stromlos ist, kann auch der Blinkmodus der gelben Signalleuchte vom Steuergerät nicht mehr aktiv eingeschaltet werden. Die Reparaturarbeiten an einer Lichtzeichenanlage können sich zeitlich hinziehen. Während der stromlosen Zeit sollte die Lichtzeichenanlage unabhängig von der Stromversorgung ein Aufmerksamkeitssignal abgeben können, das an einer für die Kraftfahrer gewohnten Position blinkend aufleuchtet, nämlich der Position der gelb blinkenden Signalleuchte des Signalgebers. Für diese Fälle beschreibt die DE 20 2015 103 724 U1 eine gattungsgemäße Lichtzeichenanlage mit Notfalllichtzeichensignalgeber und dessen Signalleuchte, welche bei Stromausfall eine aus einem lokalen Energiespeicher gespeiste Blinkschaltung betreibt mit der Folge, dass die Signalleuchte in den Notfalllichtzeichensignalgebern an den nicht vorfahrtberechtigten Kreuzungsarmen im Blinkmodus betrieben werden. Beispielsweise ist der Energiespeicher so bemessen, dass innerhalb der üblichen Reaktionszeit für die Instandsetzung der Lichtzeichenanlage der Blinkmodus aufrechterhalten und ein hohes Maß an Verkehrssicherheit bereitgestellt werden kann. Nicht berücksichtigt ist hierbei, dass ein mit der Blinkschaltung ausgestatteter Notfalllichtzeichensignalgeber unbeabsichtigt in den Blinkmodus versetzt wird, beispielsweise nach einem Kabelbruch in der Überwachungsleitung.

US 8,248,271 B2 beschreibt eine ähnliche Lichtzeichenanlage mit Notfalllichtzeichensignalgeber und dessen Signalleuchte, welche bei Stromausfall eine aus einem lokalen Energiespeicher gespeiste Blinkschaltung betreibt.

Es ist daher die Aufgabe der Erfindung eine Lichtzeichenanlage mit einem Notfalllichtzeichensignalgeber und dessen Signalleuchte zu offenbaren, der besonders zuverlässig den Blinkmodus der gelben Signalleuchten der Lichtzeichenanlage an einer Straßenkreuzung aktivieren kann. Ferner ist es die Aufgabe der Erfindung, ein Betriebsverfahren für die erfindungsgemäße Lichtzeichenanlage zu offenbaren.

Zur Lösung dieser Aufgabe ist die Erfindung in Verbindung mit dem Oberbegriff des Patentanspruchs 1 dadurch gekennzeichnet, dass von der Blinkschaltung zu dem zentralen Steuergerät eine Rückführungsleitung geführt ist, wobei auf der Rückführungsleitung ein Statussignal der Blinkschaltung anliegt.

Die Notfallblinkeinrichtung in einer Lichtzeichenanlage einer Straßenkreuzung mit vorfahrtberechtigten und nicht-vorfahrtberechtigten Kreuzungsarmen, die von einem zentralen Steuergerät geschaltet wird, verwendet die normalen gelben Signalleuchten für den Notfalllichtzeichensignalgeber. Dazu ist in dem Notfalllichtzeichensignalgeber eine Blinkschaltung mit einem lokalen Energiespeicher, beispielsweise einen Akkumulator oder einer Batterie, und einem Umschalter vorhanden. Vom zentralen Steuergerät ist eine Überwachungsleitung zu diesem Notfalllichtzeichensignalgeber und dessen Signalleuchte geführt, die in einem Normalbetrieb der Lichtzeichenanlage eine Pufferspannung für den lokalen Energiespeicher führt. Bei einem Ausfall der Lichtzeichenanlage führt die Überwachungsleitung keine Spannung. Dies führt dazu, dass der Umschalter im Notfalllichtzeichensignalgeber auf die von dem Akkumulator gespeiste Blinkschaltung für die Signalleuchte umschaltet.

Wenn also aus einem beliebigen Grunde die Überwachungsleitung keine Pufferspannung führt, wird die Blinkschaltung aktiviert und die Signalleuchte im Notfalllichtzeichensignalgeber schaltet in den Blinkmodus. Da der Notfalllichtzeichensignalgeber an den nicht-vorfahrtberechtigten Armen der Straßenkreuzung eingesetzt ist, werden die Kraftfahrer auf die Vorfahrtsregelung aufmerksam gemacht.

Zusätzlich wird über die erfindungsgemäß vorgesehene Rückführungsleitung ein dem Blinkmodus des Notfalllichtzeichensignalgebers kennzeichnendes Statussignal der Blinkschaltung an das zentrale Steuergerät übertragen. Das zentrale Steuergerät weiß insofern um die Aktivierung der Blinkschaltung. Sofern die Aktivierung der Blinkschaltung nicht von dem zentralen Steuergerät initiiert wurde, sondern beispielsweise auf einen unerkannten Defekt, insbesondere auf einen Kabelbruch zu dem Notfalllichtzeichensignalgeber zurückgeht, kann seitens des zentralen Steuergeräts ein unsicherer Gesamtbetriebszustand für die Lichtzeichenanlage erkannt werden. Dies ist beispielsweise dann der Fall, wenn das den vorfahrtberechtigten Kreuzungsarmen zugeordnete Lichtzeichen (Dreierkombination von Signalleuchten beziehungsweise dreifeldriger Signalgeber) und/oder wenigstens eine nicht im Blinkmodus vorgesehene Dreierkombination von Signalleuchten an einem nicht vorfahrtberechtigten Kreuzungsarm mit regulären Signalbildern betrieben werden. Die resultierende Gefährdungssituation kann aufgrund des über die Rückführungsleitung dem zentralen Steuergerät zugeführten Statussignals erkannt und dahingehend behoben werden, dass die Lichtzeichen für alle vorfahrtberechtigten Kreuzungsarme vollständig deaktiviert und die vorhandenen Notfalllichtzeichensignalgeber in den Blinkmodus versetzt werden.

Nach einer bevorzugten Ausführungsform der Erfindung ist die Rückführungsleitung jedenfalls bei einer aktivierten Blinkschaltung leitend mit der Überwachungsleitung verbunden. Es liegt insofern auf der Rückführungsleitung und der Überwachungsleitung ein gleiches Signal an. Es kann hierzu beispielsweise ein zwangsgeführtes Relais mit einem Schließerkontakt und einem Öffnerkontakt vorgesehen werden. Der Schließerkontakt ist insbesondere der Rückführungsleitung zugeordnet, während der Öffnerkontakt ausgebildet ist zum Umschalten zwischen dem regulären Betriebsmodus und dem Blinkmodus der Notfalllichtzeichensignalgeber. Die Realisierung wird bevorzugt so ausgeführt, dass der Öffnerkontakt und der Schließerkontakt nicht gleichzeitig geschlossen sind.

Das zentrale Steuergerät der Lichtzeichenanlage erkennt insofern, dass über die Rückführungsleitung ein Statussignal anzeigt, dass die Blinkschaltung aktiviert ist.

Beispielsweise ist der Vergleich so realisiert, dass aufseiten des zentralen Steuergeräts das von ebendiesen bereitgestellte Signal (Pufferspannung) auf der Überwachungsleitung mit dem Statussignal auf der Rückführungsleitung verglichen wird. Im Normalbetriebszustand der Lichtzeichenanlage sollten die Signale zueinander korrespondieren, wohingegen während des Blinkmodus die Rückführungsleitung geöffnet ist und insofern die Signale sich unterscheiden können.

Nach einer Weiterbildung der Erfindung kann vorgesehen sein, dass eine ohnehin von der Blinkschaltung beziehungsweise dem Signalgeber zu dem zentralen Steuergerät geführte Datenleitung zugleich verwendet wird, um das Statussignal zu übertragen. Die Datenleitung dient insofern als Rückführungsleitung in Sinne der Erfindung. Beispielsweise können Signale über die Datenleitung übertragen werden, welche im Normalbetriebszustand der Ansteuerung der Dreierkombination von Signalleuchten dienen. Zusätzlich kann erfindungsgemäß das Statussignal aufseiten der Blinkschaltung aufgeschaltet und vom zentralen Steuergerät ausgewertet werden.

Die Kommunikation über die Datenleitung kann insofern monodirektional oder bidirektional ausgestaltet sein, wobei stets eine Übertragung von Signalen von der Blinkschaltung zu dem zentralen Steuergerät vorgesehen ist.

In einer anderen Ausführungsform der Erfindung besitzt die Blinkschaltung einen Auswerter für digitale Signale auf der Überwachungsleitung. Darüber ist der Umschalter von der zentralen Steuerung her zusätzlich schaltbar, auch wenn die Überwachungsleitung die Pufferspannung führt. Optional kann der Umschalter über die Datenleitung angesteuert werden.

Die Lichtzeichenanlage einer Straßenkreuzung mit vorfahrtberechtigten und nicht-vorfahrtberechtigten Kreuzungsarmen, ist normalerweise von einem zentralen Steuergerät her steuerbar. Wenn mindestens eine gelbe Signalleuchte der Lichtzeichenanlage an den nicht-vorfahrtberechtigten Kreuzungsarmen als Notfalllichtzeichensignalgeber der vorbeschriebenen Art ausgebildet ist, kann die Gefährdungssituation nach Ausfall der Lichtsignalanlage an der Straßenkreuzung gemindert werden.

Natürlich können auch alle gelben Signalleuchten der Straßenkreuzung als Notfalllichtzeichensignalgeber ausgebildet sein und entsprechend aktiviert werden.

Zur Lösung dieser Aufgabe ist die Erfindung in Verbindung mit dem Oberbegriff des Patentanspruchs 8 dadurch gekennzeichnet, dass vom zentralen Steuergerät die Pufferspannung auf der Überwachungsleitung abgeschaltet wird.

Das Aktivieren der Blinkschaltung eines Notfalllichtzeichensignalgebers wird dadurch bewirkt, dass vom zentralen Steuergerät die Pufferspannung auf der Überwachungsleitung abgeschaltet wird. Dies kann aktiv oder passiv erfolgen. Wenn etwa der zentrale FI-Schalter durch ein beliebiges Ereignis die Lichtzeichenanlage abschaltet, ist keine Pufferspannung vorhanden und die Lichtzeichenanlage wird passiv in den Blinkmodus versetzt.

Das zentrale Steuergerät kann die Pufferspannung auf der Überwachungsleitung aber auch gezielt aktiv abschalten, um etwa nur an einem Kreuzungsarm die Blinkschaltung zu aktivieren. Dies ist für Wartungsarbeiten an der Lichtzeichenanlage nützlich.

Eine andere Aktivierung kann vom zentralen Steuergerät ausgelöst werden, indem auf der Überwachungsleitung ein digitales Signal übertragen wird, dass von einem Auswerter der Blinkschaltung analysiert wird und den Umschalter aktiviert. Über die digitalen Signale können auch weitere Steuerungsinformationen zur Blinkschaltung übertragen werden, etwa eine Einstellung der Blinkfrequenz und/oder des Puls/Pausenverhältnisses.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Erfindungsgemäß beschriebene Merkmale und Details der Lichtzeichenanlage mit einem Notfalllichtzeichensignalgeber gelten selbstverständlich auch im Zusammenhang mit dem erfindungsgemäßen Verfahren und umgekehrt. So kann auf die Offenbarung zu den einzelnen Erfindungsaspekten stets wechselseitig Bezug genommen werden. Die Zeichnungen dienen lediglich beispielhaft der Klarstellung der Erfindung und haben keinen einschränkenden Charakter.

Es zeigen:
- Fig. 1: eine Prinzipdarstellung einer Straßenkreuzung mit Notfalllichtzeichensignalgeber,
- Fig. 2: eine erste Ausführungsform einer erfindungsgemäßen Blinkschaltung und
- Fig. 3: eine zweite Ausführungsform der erfindungsgemäßen Blinkschaltung.

In Fig. 1 ist schematisch eine Straßenkreuzung dargestellt, die an allen Kreuzungsarmen 4.1, 4.2, 5.1, 5.2 mit einem dreifeldrigen Signalgeber 1 ausgerüstet ist. Die gelben Signalleuchten 2 an den nicht-vorfahrtberechtigten Kreuzungsarmen 4.1, 4.2 der Straßenkreuzung sind als Notfalllichtzeichensignalgeber ausgebildet. Von einem zentralen Steuergerät 3 führen Datenverbindungen 15 zu den Lichtzeichen mit gelben Signalleuchten 2. Ein Fahrzeug 4 auf einem nicht-vorfahrtberechtigen Kreuzungsarm 4.2 wird im Blinkmodus durch den Notfalllichtzeichensignalgeber und dessen Signalleuchte auf die Vorfahrtssituation aufmerksam gemacht.

An den dreifeldrigen Signalgebern 1 an den vorfahrtberechtigten Kreuzungsarmen 5.1, 5.2 sind in diesem Beispiel keine Notfalllichtzeichensignalgeber eingesetzt. Dort erscheint kein Blinksignal. Ein Fahrzeug 5 fährt auf einer solchen Straße weniger gefährdet.

Bei einer ersten Ausführungsform einer erfindungsgemäßen Blinkschaltung 9 nach Fig. 2 ist vorgesehen, dass ein reguläres Ansteuersignal für die gelbe Signalleuchte des Signalgebers 2 über die Signalleitung "gelb" 11 zugeführt wird. Zusätzlich ist eine Überwachungsleitung 12 vorgesehen, an der eine Phase für die Außenanlage des zentralen Steuergeräts 3 anliegt. An der Überwachungsleitung 12 liegt eine Spannung nur an, wenn die gesamte Lichtzeichenanlage im Betrieb ist. Zusätzlich ist erfindungsgemäß eine Rückführungsleitung 14 vorgesehen, welche von der Blinkschaltung 9 zu dem zentralen Steuergerät 3 geführt ist.

Die Überwachungsleitung 12, an der beispielsweise 40 V Wechselspannung beziehungsweise 230 V Wechselspannung anliegen, speist über einen AC/DC-Wandler 16 und einen Laderegler 17 einen lokalen Energiespeicher 8 der Blinkschaltung 9.

Sofern die Lichtzeichenanlage planmäßig oder in einem Notfall abgeschaltet wird oder sofern es zu einem unerwarteten Betriebszustand beispielsweise infolge eines Bruchs der Überwachungsleitung 12 zu einer Unterbrechung der Überwachungsleitung 12 kommt, schaltet ein zwangsgeführtes Relais (Unterbrecher 10) die Blinkschaltung 9. Der Umschalter 10 sieht einen Schließkontakt 10.2. sowie einen Öffnerkontakt 10.1 vor. Über den Schließkontakt 10.2 ist im Normalbetrieb die Rückführungsleitung 14 mit der Überwachungsleitung 12 verbunden. Über die Rückführungsleitung 14 erhält das zentrale Steuergerät 3 insofern ein Statussignal von der Blinkschaltung 9, welches deutlich macht, dass die Blinkschaltung 9 deaktiviert ist und im Normalbetrieb über die Signalleitung "gelb" 11 die gelbe Signalleuchte des Signalgebers 2 betrieben wird. Beim Aktivieren der Blinkschaltung wird demgegenüber zum einen der Öffnerkontakt 10.1 betätigt und zum anderen der Schließkontakt 10.2 geöffnet. Es wird insofern zum einen eine Verbindung hergestellt zwischen einem Blinktaktgeber 13 und der gelben Signalleuchte des Signalgebers 2 und zum anderen die Rückführungsleitung 14 von der Überwachungsleitung 12 getrennt. Der Abfall des Statussignals auf der Rückführungsleitung 14 kennzeichnet gegenüber dem zentralen Steuergerät 3 den Blinkmodus. Zusätzlich ist der Blinkmodus durch ein Aktivieren der Blinkschaltung 9 infolge des Umschaltens des Öffnerkontakts 10.1 hergestellt. Der Blinktaktgeber 13 wird hierbei aus dem lokalen Energiespeicher 8 betrieben. Der lokale Energiespeicher 8 ist beispielsweise nach Art eines Akkumulators ausgebildet. Er wird im Normalbetrieb der Lichtzeichenanlage über die Überwachungsleitung 12 gespeist.

Nach einer zweiten Ausführungsform der Erfindung gemäß der Fig. 3 umfasst die Blinkschaltung 9 eine dezentrale Steuerung 18 mit dem Blinktaktgeber 13, eine Sicherungslogik 20 und eine Signalansteuerung 21 sowie den Umschalter 10. Es ist hierbei so, dass die Signalansteuerung 21 das Ansteuersignal für die gelbe Signalleuchte des Signalgebers 2 über die Signalleitung empfängt und über die Überwachungsleitung 12 ein Kontrollsignal zugeführt wird. Optional kann die Signalansteuerung 21 über die Datenleitung 14 und die Sicherungslogik 20 das Ansteuersignal für die gelbe Signalleuchte 2 empfangen. Das Kontrollsignal wird beispielsweise über eine Messeinheit 19 der Sicherungslogik 20 zugeführt. Erkennt die Sicherungslogik 20 einen Ausnahmebetriebszustand beziehungsweise meldet das zentrale Steuergerät eine abgeschaltete Signalisierung, wird der Umschalter 10 so vorgesehen, dass die gelbe Signalleuchte über den Blinktaktgeber 13 angesteuert wird. Ebenso wird verfahren, wenn die Kommunikation beispielsweise aufgrund eines Bruchs der Überwachungsleitung 12 unterbrochen ist. Die Sicherungslogik 20 muss in diesem Fall von einem nicht funktionsfähigen Steuergerät ausgehen und aktiviert die Blinkschaltung 9 über den Umschalter 10. Hierbei ist der Umschalter 10 insbesondere als eigensicherer Schalter 10 so ausgebildet, dass die Ruhestellung des Umschalters 10 mit der aktivierten Blinkschaltung 9 korrespondiert. Befindet sich das zentrale Steuergerät 3 demgegenüber im Normalbetrieb, schaltet die Sicherungslogik den Blinktaktgeber 13 sicher ab. Der Umschalter 10 ist dann so vorgesehen, dass die Signalleitung "gelb" 11 mit der gelben Signalleuchte 2 verbunden ist.

Hierbei kann das zentrale Steuergerät 3 den Betriebszustand der Blinkschaltung 9 sicher überwachen. Wenn im Ausnahmefall die Kommunikation zu der Blinkschaltung 9 nicht mehr gegeben ist beziehungsweise der Betriebszustand der Blinkschaltung 9 nicht bekannt ist, wird das zentrale Steuergerät 3 die Lichtzeichenanlage komplett abschalten und in den Notbetriebszustand versetzen. Ebenso wird von dem zentralen Steuergerät 3 die Lichtzeichenanlage in den Notbetriebszustand versetzt, wenn zwar die Kommunikation intakt ist, der Blinktaktgeber 13 gleichwohl aktiviert ist und die gelbe Signalleuchte 2 im Blinkmodus betrieben wird.

Gleiche Bauteile und Bauteilfunktionen sind durch gleiche Bezugszeichen gekennzeichnet.

Die Erfindung ist grundsätzlich nicht auf die dargelegten Ausführungsbeispiele beschränkt. Der Fachmann wird vielfältige Varianten erkennen, die von der erfindungsgemäßen Idee Gebrauch machen und von den gezeigten Beispielen abweichen.

Beispielsweise kann an der Überwachungsleitung 12 eine andere geeignete Spannung anliegen.

Es kann insbesondere vorgesehen sein, dass der Akkumulator (Energiespeicher) so gestaltet ist, dass ein Nachladen und/oder ein Austausch desselben einfach und schnell möglich ist/sind. Vorteilhaft kann hierdurch insbesondere bei lang andauernden Wartungsarbeiten ein sicherer Betrieb über die normale Laufzeit des Akkumulators hinaus realisiert werden.

Optional können über die Überwachungsleitung 12 Daten bidirektional zwischen der Blinkschaltung 9 und dem zentralen Steuergerät der Kreuzungssteuerung 3 ausgetauscht sein. Die Überwachungsleitung 12 kann beispielsweise als Power Line ausgebildet sein.

Bevorzugt sind alle regulären Signalisierungen insbesondere der roten und grünen Signalleuchten unterbrochen beziehungsweise ausgesetzt, während die Blinkschaltung 9 aktiviert ist.

### Bezugszeichen

- 1: dreifeldriger Signalgeber
- 2: gelbe Signalleuchte des Signalgebers
- 3: Kreuzungssteuerung
- 4: nicht-vorfahrtberechtigtes Fahrzeug
- 4.1: Kreuzungsarm
- 4.2: Kreuzungsarm
- 5: vorfahrtberechtigtes Fahrzeug
- 5.1: Kreuzungsarm
- 5.2: Kreuzungsarm
- 8: Akkumulator
- 9: Blinkschaltung
- 10: Umschalter
- 10.1: Öffnerkontakt
- 10.2: Schließkontakt
- 11: Signalleitung "gelb"
- 12: Überwachungsleitung
- 13: Blinktaktgeber
- 14: Rückführungsleitung
- 15: Datenverbindung
- 16: AC/DC-Wandler
- 17: Laderegler
- 18: dezentrale Steuerung
- 19: Messeinheit
- 20: Sicherungslogik
- 21: Signalansteuerung

## Patentansprüche

1. Lichtzeichenanlage für eine Straßenkreuzung mit vorfahrtberechtigten Kreuzungsarmen (5.1, 5.2) und nicht-vorfahrtberechtigten Kreuzungsarmen (4.1, 4.2) umfassend einen Notfalllichtzeichensignalgeber und eine Signalleuchte hierfür, wobei die Lichtzeichenanlage von einem zentralen Steuergerät (3) geschaltet wird, wobei in dem Notfalllichtzeichensignalgeber und dessen Signalleuchte eine Blinkschaltung (9) mit einem Blinktaktgeber (13), mit einem lokalen Energiespeicher (8) und mit einem Umschalter (10) vorhanden sind, und wobei zu dem Notfalllichtzeichensignalgeber und dessen Signalleuchte von dem zentralen Steuergerät (3) eine Überwachungsleitung (12) geführt ist, die in einem Normalbetrieb der Lichtzeichenanlage eine Pufferspannung für den lokalen Energiespeicher (8) führt und die bei einem Ausfall der Lichtzeichenanlage keine Spannung führt, wobei der Spannungsabfall auf der Überwachungsleitung (12) dazu führt, dass der Umschalter (10) des Notfalllichtzeichensignalgebers die Signalleuchte auf die von dem lokalen Energiespeicher (8) gespeiste Blinkschaltung (9) umschaltet, **dadurch gekennzeichnet, dass** von der Blinkschaltung (9) zu dem zentralen Steuergerät (3) eine Rückführungsleitung (14) geführt ist, wobei auf der Rückführungsleitung (14) ein Statussignal der Blinkschaltung (9) anliegt.

2. Lichtzeichenanlage nach Anspruch 1, **dadurch gekennzeichnet, dass** die Rückführungsleitung (14) jedenfalls für den Fall, dass die Blinkschaltung (9) aktiviert ist, leitend mit der Überwachungsleitung (12) verbunden ist derart, dass auf der Rückführungsleitung (14) und auf der Überwachungsleitung (12) ein gleiches Signal anliegt.

3. Lichtzeichenanlage nach Anspruch 1 oder 2, **dadurch gekennzeichnet, dass** eine von der Blinkschaltung (9) zu dem zentralen Steuergerät (3) geführte Datenleitung zugleich als eine das Statussignal übertragende Rückführungsleitung (14) ausgebildet ist.

4. Lichtzeichenanlage nach einem der Ansprüche 1 bis 3, **dadurch gekennzeichnet, dass** das zentrale Steuergerät (3) und die Blinkschaltung (9) über die Datenleitung derart zusammenwirken, dass bidirektional Daten zwischen dem zentralen Steuergerät (3) und der Blinkschaltung (9) übertragen werden.

5. Lichtzeichenanlage nach einem der Ansprüche 1 bis 4, **dadurch gekennzeichnet, dass** die Pufferspannung in dem Normalbetriebszustand der Lichtzeichenanlage und eine Nullspannung beim Betrieb der Blinkschaltung (9) als Statussignal auf der Rückführungsleitung (14) vorgesehen sind.

6. Lichtzeichenanlage nach einem der Ansprüche 1 bis 5, **dadurch gekennzeichnet, dass** die Blinkschaltung (9) einen Auswerter für digitale Signale auf der Überwachungsleitung (12) besitzt, durch die der Umschalter (10) von der zentralen Steuerung (3) schaltbar ist.

7. Lichtzeichenanlage nach einem der Ansprüche 1 bis 6, **dadurch gekennzeichnet, dass** mindestens eine gelbe Signalleuchte als Notfalllichtzeichensignalgeber (2) der nicht-vorfahrtberechtigten Kreuzungsarme (4.1, 4.2) und bevorzugt alle gelben Signalleuchten (2) der nicht-vorfahrberechtigten Kreuzungsarme (4.1, 4.2) als Notfalllichtzeichensignalgeber ausgebildet sind.

8. Betriebsverfahren für eine Blinkschaltung (9) einer Lichtzeichenanlage nach einem der Ansprüche 1 bis 7, **dadurch gekennzeichnet, dass** zum Aktivieren der Blinkschaltung (9) von dem zentralen Steuergerät (3) die Pufferspannung auf der Überwachungsleitung (12) abgeschaltet wird.

9. Verfahren nach Anspruch 8, **dadurch gekennzeichnet, dass** von dem zentralen Steuergerät (3) auf der Überwachungsleitung (12) ein digitales Signal übertragen wird, dass von der Blinkschaltung (9) ausgewertet wird.

10. Verfahren nach Anspruch 8 oder 9, **dadurch gekennzeichnet, dass** seitens des zentralen Steuergeräts (3) ein Fehlerfall für wenigstens eine Signalleuchte eines Notfalllichtzeichensignalgebers detektiert wird, indem Signale auf der Überwachungsleitung (12) und der Rückführungsleitung (14) verglichen werden, und/oder das Statussignale auf der Rückführungsleitung (14) ausgewertet werden, und dass dann die Blinkschaltung (9) für alle Signalleuchten des Notfalllichtzeichensignalgebers der Lichtzeichenanlage aktiviert wird.

## Claims

1. Traffic light assembly for a crossroads having branches (5.1, 5.2) of the crossroad that have right of way and branches (4.1, 4.2) of the crossroad that do not have right of way , said traffic light assembly comprising an emergency traffic light signal emitter and a signal light for this purpose, wherein the traffic light assembly is switched by a central control device (3), wherein a flashing circuit (9) having a flash rate clock (13), having a local energy storage device (8) and having a switch (10) are provided in the emergency traffic light signal emitter and its signal light, and wherein a monitoring line (12) is guided to the emergency traffic light signal emitter and its signal light from the central control device (3), said monitoring line conducting a buffer voltage for the local energy storage device (8) in a normal operation of the traffic light assembly and in the event of a failure of the traffic light assembly said monitoring line does not conduct a voltage, wherein the voltage drop at the monitoring line (12) leads to the switch (10) of the emergency traffic light signal emitter switching the signal light to the flashing circuit (9) that is supplied by the local energy storage device (8), **characterized in that** a feedback line (14) is guided from the flashing circuit (9) to the central control device (3), wherein a status signal of the flashing circuit (9) prevails at the feedback line (14).

2. Traffic light assembly according to Claim 1, **characterised in that** at least in the event that the flashing circuit (9) is activated, the feedback line (14) is conductively connected to the monitoring line (12) in such a manner that an identical signal prevails at the feedback line (14) and at the monitoring line (12).

3. Traffic light assembly according to Claim 1 or 2, **characterised in that** a data line that is guided from the flashing circuit (9) to the central control device (3) is simultaneously configured as a feedback line (14) that transmits the status signal.

4. Traffic light assembly according to any one of claims 1 to 3, **characterised in that** the central control device (3) and the flashing circuit (9) cooperate via the data line in such a manner that data is transferred in a bidirectional manner between the central control device (3) and the flashing circuit (9).

5. Traffic light assembly according to any one of claims 1 to 4, **characterised in that** the buffer voltage is provided in the normal operating state of the traffic light assembly and a zero voltage is provided when operating the flashing circuit (9) as a status signal at the feedback line (14).

6. Traffic light assembly according to any one of claims 1 to 5, **characterised in that** the flashing circuit (9) comprises an evaluator for digital signals at the monitoring line (12) and the switch (10) may be switched by the central controller (3) by means of said signals.

7. Traffic light assembly according to any one of claims 1 to 6, **characterised in that** at least one yellow signal light is configured as an emergency traffic light signal emitter (2) of the branches (4.1, 4.2) of the crossroads that do not have right of way and preferably all the yellow signal lights (2) of the branches (4.1, 4.2) of the crossroads that do not have right of way are preferably configured as emergency traffic light signal emitters.

8. Operating method for a flashing circuit (9) of a traffic light assembly according to any one of claims 1 to 7, **characterised in that** the buffer voltage is disconnected at the monitoring line (12) by the central control device (3) so as to activate the flashing circuit (9).

9. Method according to Claim 8, **characterised in that** a digital signal is transmitted by the central control device (3) at the monitoring line (12) and said signal is evaluated by the flashing circuit (9).

10. Method according to Claim 8 or 9, **characterised in that** a malfunction for at least one signal light of an emergency traffic light signal emitter is detected by the central control device (3) **in that** signals at the monitoring line (12) and the feedback line (14) are compared, and/or the status signals at the feedback line (14) are evaluated and that the flashing circuit (9) is then activated for all the signal lights of the emergency traffic light signal emitter of the traffic light assembly.

## Revendications

1. Installation de signaux lumineux pour un carrefour comportant des intersections de routes prioritaires (5.1, 5.2) et des intersections de routes non-prioritaires (4.1, 4.2), comprenant un capteur de signaux lumineux d'alerte et un feu de signalisation à cet effet, laquelle installation de signaux lumineux étant commutée par un contrôleur central (3), dans laquelle dans le capteur de signaux lumineux d'alerte et son feu de signalisation il est prévu un circuit de clignotement (9) comportant un générateur d'horloge de clignotement (13), comportant un accumulateur d'énergie local (8) et comportant un commutateur (10), et dans laquelle une ligne de surveillance (12) est passée depuis le contrôleur central (3) vers le capteur de signaux lumineux d'alerte et son feu de signalisation, ligne qui, dans un fonctionnement normal de l'installation de signaux lumineux, conduit une tension tampon pour l'accumulateur d'énergie local (8) et qui, en cas de défaillance de l'installation de signaux lumineux, ne conduit aucune tension, la chute de tension dans la ligne de surveillance (12) conduisant à ce que le commutateur (10) du capteur de signaux lumineux d'alerte commute le feu de signalisation sur le circuit de clignotement (9) alimenté par l'accumulateur d'énergie local (8), **caractérisée en ce qu'**une ligne de retour (14) est passée depuis le circuit de clignotement (9) vers le contrôleur central (3), un signal d'état du circuit de clignotement (9) étant présent dans la ligne de retour (14).

2. Installation de signaux lumineux selon la revendication 1, **caractérisée en ce que** la ligne de retour (14) est de toute façon dans le cas où le circuit de clignotement (9) est activé, reliée de manière conductrice à la ligne de surveillance (12) de telle sorte qu'un signal identique est présent dans la ligne de retour (14) et dans la ligne de surveillance (12).

3. Installation de signaux lumineux selon la revendication 1 ou 2, **caractérisée en ce qu'**une ligne de transmission de données passée depuis le circuit de clignotement (9) vers le contrôleur central (3) est configurée en même temps sous la forme d'une ligne de retour (14) transmettant le signal d'état.

4. Installation de signaux lumineux selon une des revendications 1 à 3, **caractérisée en ce que** le contrôleur central (3) et le circuit de clignotement (9) coopèrent par le biais de ligne de transmission de données de telle sorte que des données bidirectionnelles sont transmises entre le contrôleur central (3) et le circuit de clignotement (9).

5. Installation de signaux lumineux selon une des revendications 1 à 4, **caractérisée en ce que** la tension tampon dans la condition de fonctionnement normal de l'installation de signaux lumineux et une tension nulle pendant le fonctionnement du circuit de clignotement (9) sont prévues sous forme de signaux d'état dans la ligne de retour (14).

6. Installation de signaux lumineux selon une des revendications 1 à 5, **caractérisée en ce que** le circuit de clignotement (9) comporte un évaluateur de signaux numériques dans la ligne de surveillance (12) qui permettent de faire commuter le commutateur (10) par le contrôleur central (3).

7. Installation de signaux lumineux selon une des revendications 1 à 6, **caractérisée en ce qu'**au moins un feu de signalisation jaune est configuré sous forme d'un capteur de signal lumineux d'alerte (2) des intersections de routes non-prioritaires (4.1, 4.2) et de préférence tous les feux de signalisation jaunes (2) des intersections de routes non-prioritaires (4.1, 4.2) sont configurés sous forme de capteurs de signaux lumineux d'alerte.

8. Procédé de fonctionnement d'un circuit de clignotement (9) d'une installation de signaux lumineux selon une des revendications 1 à 7, **caractérisé en ce que**, pour activer le circuit de clignotement (9) par le contrôleur central (3), la tension tampon dans la ligne de surveillance (12) est coupée.

9. Procédé selon la revendication 8, **caractérisé en ce qu'**un signal numérique est transmis dans la ligne de surveillance (12) par le contrôleur central (3) et est évalué par le circuit de clignotement (9).

10. Procédé selon la revendication 8 ou 9, **caractérisé en ce qu'**une erreur est détectée du côté du contrôleur central (3) pour au moins un feu de signalisation d'un capteur de signal lumineux d'alerte en comparant des signaux dans la ligne de surveillance (12) et dans la ligne de retour (14), et/ou **en ce que** des signaux d'état sont évalués dans la ligne de retour (14), et **en ce que**, alors, le circuit de clignotement (9) est activé pour tous les feux de signalisation du capteur de signaux lumineux d'alerte de l'installation de signaux lumineux.
